# FASCICULE DE BREVET EUROPEEN

(11) **EP 0 373 065 B1**
(45) Date de publication et mention de la délivrance du brevet: **26.01.1994**
(21) Numéro de dépôt: 89403367.9
(22) Date de dépôt: 05.12.1989
(51) Int. Cl.: F21M 3/08

(54) **Projecteur de véhicule automobile, comportant un réflecteur à surface complexe à zones intermédiaires modifiées**
Scheinwerfer für ein Kraftfahrzeug, versehen mit einem komplexen Spiegel mit geänderten Zwischenzonen
Motor vehicle headlight comprising a reflector with a complex surface including modified intermediary zones

(30) Priorité: 07.12.1988 FR 8816061
(43) Date de publication de la demande: 13.06.1990
(73) Titulaire: VALEO VISION, 93000 Bobigny (FR)
(72) Inventeur: Blusseau, Eric, F-93320 Les Pavillons Sous Bois (FR)
(74) Mandataire: Martin, Jean-Jacques

(56) Documents cités:
- EP-A- 0 084 934
- GB-A- 2 054 815

## Description

La présente invention a trait d'une façon générale aux projecteurs de véhicules automobiles, et elle concerne plus particulièrement des perfectionnements apportés aux projecteurs susceptibles d'émettre un faisceau coupé, par exemple un faisceau de croisement de type européen ou un faisceau antibrouillard, et comportant à cet effet une lampe dont le filament émet librement tout autour de lui et coopère avec un réflecteur lisse à surface complexe conçu pour former la coupure par lui-même.

Plus précisément, l'invention a trait à des perfectionnements à des projecteurs de ce type, dont la surface lisse du réflecteur est conçue en outre pour donner au faisceau, sans l'intervention de la glace de fermeture, une largeur substantielle. On évite ainsi les défauts optiques bien connus qui apparaissent notamment lorsqu'une forte déviation latérale est demandée à une glace de fermeture inclinée par rapport à la verticale.

Des projecteurs de ce type sont décrits dans la demande de brevet français No. FR-A-2 609 148 au nom de la Demanderesse.

Ce document décrit un réflecteur dont une zone de fond est modifiée pour étaler la lumière latéralement, tandis que des zones latérales sont réalisées de façon conventionnelle.

Cependant, dans tous ces projecteurs connus, la déviation impartie par le réflecteur aux rayons lumineux qu'il réfléchit s'effectue dans un plan horizontal. Cela signifie en particulier, pour un projecteur de croisement à coupure européenne, que les rayons qui définissent normalement la demi-coupure inclinée de ce type de faisceau sont écartés de cette demi-coupure par une telle déviation. En pratique, cela se manifeste par une demi-coupure horizontale bien définie sur une grande largeur, tandis que la demi-coupure inclinée par rapport à l'horizontale n'est définie que sur une très faible étendue. Ceci est clairement illustré sur la figure 13 de la demande de brevet sus-mentionnée, où l'on voit que la demi-coupure inclinée est prolongée vers la droite par ce qui constitue une simple extension de la demi-coupure horizontale de gauche.

Par ailleurs, dans les projecteurs décrits dans cette demande de brevet, la largeur du faisceau est obtenue en intervenant essentiellement sur la zone de fond du réflecteur complexe. Ceci n'est pas toujours compatible avec la présence d'un cache de lumière directe disposé en avant de la lampe. En effet, si l'on donne au faisceau la largeur requise en renforçant la convergence des rayons réflechis par le fond, une grande proportion de ces rayons va se trouver interceptée par ce cache et ne pas participer au faisceau. Le rendement lumineux s'en trouve diminué.

La présente invention vise à pallier les inconvénients de la technique antérieure et à proposer un projecteur à faisceau coupé du type précité dans lequel, par la seule intervention du réflecteur, conservant une surface essentiellement continue et lisse, on obtienne un élargissement substantiel du faisceau non seulement horizontalement, mais le cas échéant essentiellement parallèlement à une partie inclinée de la coupure, et notamment suivant l'angle de relèvement de la coupure le long de la demi-coupure inclinée d'un faisceau de croisement européen normalisé.

En corrollaire, l'invention vise à proposer une nouvelle conception de réflecteur dans laquelle la zone de fond et la ou les zones de bord soient réalisées de façon conventionnelle, tandis que des zones intermédiaires assurent l'élargissement de la façon précitée.

A cet égard, un objet secondaire de la présente invention, lorsque la lampe utilisée comporte un cache de lumière directe placé à l'avant de celle-ci, est de minimiser la quantité de rayons qui, après réflexion sur le réflecteur, sont dirigés vers ce cache et ne participent donc pas à la formation du faisceau.

A cet effet, la présente invention concerne un projecteur de véhicule automobile ayant les particularités de la revendication 1.

Des aspects préférés du projecteur de l'invention sont définis dans les sous-revendications.

D'autres aspects, buts et avantages de la présente invention apparaîtront mieux à la lecture de la description détaillée suivante d'une forme de réalisation préférée de celle-ci, donnée à titre d'exemple et faite en référence aux dessins annexés, sur lesquels :
la figure 1a est une vue de côté en coupe d'un projecteur de croisement à coupure européenne conforme à la présente invention, dont la lampe est illustrée par son seul filament;
la figure 1b est une vue de dos du projecteur de la figure 1, dépourvu de sa glace de fermeture;
les figures 2a à 2c sont des vues en coupe transversale schématique à travers le réflecteur, illustrant le principe de base de la présente invention;
les figures 3a à 3g illustrent, par des ensembles d'images du filament projetées sur un écran de protection, l'éclairement fourni par diverses zones du réflecteur des figures 1a et 1b, en l'absence de la glace de fermeture ;
la figure 4 illustre, de façon analogue, l'éclairement fourni par l'ensemble du projecteur des figures 1a et 1b, en l'absence de la glace de fermeture;
la figure 5 est une vue de face d'un projecteur antibrouillard conforme à la présente invention, dépourvu de sa glace de fermeture et dont la lampe est illustrée par son seul filament;
les figures 6a à 6d illustrent, par des ensembles d'images du filament projetées sur un écran, l'éclairement fourni par diverses zones du réflecteur de la figure 5, en l'absence de la glace de fermeture;
la figure 7 illustre, par un ensemble de courbes isocandéla sur un écran de projection, l'éclairement fourni par l'ensemble du projecteur de la figure 5, dépourvu de sa glace de fermeture; et
les figures 8a à 8c sont des vues schématiques en coupe horizontale illustrant la répartition horizontale des rayons lumineux réfléchis avec deux projecteurs de la technique antérieure et un projecteur conforme à la présente invention.

En référence tout d'abord aux figures 1a et 1b, on y a représenté un projecteur de croisement comprenant une lampe (de contours non illustrés) pourvue d'un filament axial 100 modélisé par un cylindre de longueur 2 ℓ et de rayon r, disposé parallèlement à l'axe optique Ox de telle sorte que sa surface inférieure soit essentiellement tangente à cet axe, un réflecteur à surface complexe 200 et une glace de fermeture 300.

Le réflecteur est divisé en six zones 201 à 206 ayant chacune un rôle bien déterminé sur le plan optique, ces zones étant elles mêmes continues au second ordre et se raccordant entre elles, selon les plans tels qu'illustrés, également avec continuité au second ordre (à l'exception des raccordements entre les zones 204, 205 et 203, 206, respectivement, où la continuité n'est réalisée qu'au premier ordre).

Un projecteur de ce type est décrit dans les demandes de brevet français Nos. FR-A-2 536 502 et FR-A-2 599 121 au nom de la Demanderesse, auxquelles on se reportera pour plus de détails.

Conformément à un aspect essentiel de l'invention, chacune des zones 201 à 206 est réalisée seulement en partie conformément aux équations exposées dans les demandes de brevet sus-mentionnées, en étant modifiée dans certaines régions par rapport à ces équations, comme on va le voir maintenant en référence aux figures 2a à 2c.

Chacune de ces figures est une vue en coupe horizontale à travers la zone 205, tous les rayons lumineux étant projetés verticalement dans le plan horizontal de cette coupe.

La figure 2a illustre le cas d'un projecteur selon le brevet français No. FR-A-2 536 502 précité. Comme on peut l'observer, tous les rayons réfléchis par la zone 205 circulent approximativement dans un plan vertical parallèle à l'axe optique 0x; le faisceau délivré est donc relativement étroit et sa largeur va lui être conférée par la glace de fermeture, convelablement prismée ou striée.

Les figures 2b et 2c illustrent le principe de l'invention. La zone 205 comprend ici une sous-zone intérieure 205i et une sous-zone extérieure 205e dont les surfaces sont identiques à la surface de la zone 205 de la figure 2a, à ceci près que les distances focales de base de ces deux zones sont différentes. Il est en outre défini une zone intermédiaire 205m dont le profil s'écarte de la surface connue, de manière à donner aux rayons réfléchis soit une convergence déterminée (figure 2b), soit une divergence déterminée (figure 2c). Selon l'invention, les diverses sous-zones présentent des surfaces continues au second ordre, et en outre se raccordent entre elles, dans des plans de transition, avec continuité au second ordre. Il faut noter ici que les écarts entre la surface connue et la surface modifiée conformément à l'invention ont été fortement exagérés par souci de clarté.

Conformément à un aspect essentiel de la présente invention, la grande largeur conférée à la partie du faisceau engendrée par la zone 205 est obtenue d'une part en respectant la demi-coupure inclinée générée en soi par cette zone, mais surtout en déviant les rayons lumineux au niveau de la zone intermédiaire non pas horizontalement, mais dans un plan parallèle à la coupure. Ainsi, comme on va le détailler plus loin, la coupure en "V" du faisceau est définie sur une grande étendue latérale.

En pratique, chaque zone 201 à 206 comporte une sous-zone intérieure, respectivement 201i à 206i, une sous-zone intermédiaire, respectivement 201m à 206m, et une sous-zone extérieure, respectivement 201e à 206e.

Les sous-zones intérieures et extérieures sont réalisées conformément aux équations précitées, en utilisant cependant dans chaque zone des distances focales de base différentes pour la sous-zone intérieure et la sous-zone extérieure.

En d'autres termes, les sous-zones 201i, 201e et 202i, 202e sont des portions de paraboloïdes de révolution, ayant soit un même foyer situé sur l'axe optique à l'aplomb du centre du filament, soit deux foyers distincts situés respectivement au voisinage des deux extrémités axiales du filament, et possédant en outre des distances focales différentes deux à deux. En outre, les zones intérieures 203i à 206i et 203e à 206e sont les zones à surface complexe définies mathématiquement dans les demandes de brevet citées plus haut, et présentent donc les propriétés y énoncées. On peut rappeler ici qu'un tel réflecteur a pour objet, par les zones 201 et 202, d'amorcer la coupure en "V" du type général décrit en introduction, et par les zones 203 à 206 de prolonger cette coupure en engendrant des images du filament dont tous les points sont situés au-dessous de ladite coupure.

Conformément à la présente invention, chacune des sous-zones intermédiaires 201m à 206m vient modifier localement le profil de la zone considérée pour conférer au faisceau la largeur requise, comme on l'a vu ci-dessus pour la zone 205m. Plus précisément, chaque sous-zone intermédiaire a pour propriété d'effectuer un raccordement continu au second ordre entre les sous-zones intérieure et extérieure associées, décalées l'une par rapport à l'autre, en présentant à cet effet un profil à deux courbures inverses séparées par une ligne d'inflexion, comme le montrent bien les figures 2b et 2c. Chaque sous-zone intermédiaire a également pour propriété de se raccorder avec continuité au second ordre avec la sous-zone intermédiaire située immédiatement au-dessus ou au-dessous.

Sur le plan optique, chaque sous-zone intermédiaire a pour fonction de dévier les rayons lumineux dans une direction essentiellement parallèle à la partie de la coupure définie par la zone considérée, de telle sorte que les diverses parties de ladite coupure sont définies sur une grande étendue en largeur. En particulier, les sous-zones intermédiaires 203m et 204m des zones à surface complexe 203 et 204 élargissent la portion de faisceau considérée horizontalement au-dessous de la demi-coupure horizontale hH d'un faisceau de croisement européen normalisé, tandis que les sous-zones intermédiaires 205m et 206m des zones à surface complexe 205 et 206 élargissent la portion de faisceau considérée au-dessous de la demi-coupure inclinée à 15°, notée Hc, en déviant les rayons parallèlement à cette demi-coupure.

Dans la projection dans le plan yOz que constitue la figure 1b, les sous-zones intermédiaires 201m et 202m sont délimitées par des arcs de cercles centrés sur le centre O du réflecteur, tandis que les sous-zones intermédiaires 203m et 204m sont délimitées par des segments de droite verticaux et les sous-zones intermédiaires 205m et 206m sont délimitées par des segments de droite faisant un angle β avec la verticale, c'est-à-dire perpendiculaires au demi-plan de coupure incliné Hc. Par ailleurs, les sous-zones intermédiaires situées d'un même côté de l'axe optique sont toutes situées dans le prolongement l'une de l'autre comme illustré.

On va maintenant définir par une approche mathématique un exemple de réalisation du réflecteur conforme à ce premier aspect de l'invention, d'autres exemples étant bien entendu possibles sans sortir du cadre de l'invention.

Sur la figure 1b, on a illustré les paramètres suivants:
y_{G} est la distance entre l'axe 0x et le bord intérieur du groupe de sous-zones intermédiaires 201m, 203m et 205m situées à gauche de l'axe optique;
y_{GM} est la distance entre l'axe 0x et le centre dudit groupe (on entend par "centre" la ligne droite verticale ou inclinée, ou encore la portion de cercle, où se trouve l'inflexion de chacune des sous-zones intermédiaires);
y_{GL} est la distance entre le centre O et le bord extérieur du groupe de sous-zones intermédiaires 201m, 203m et 205m;
y_{D}, y_{DM} et y_{DL} ont les mêmes significations que y_{G}, y_{GM} et y_{GL}, pour les sous-zones intermédiaires de droite sur la figure 1b, à savoir 202m, 204m et 206m;
f_{G}, f_{C} et f_{D} sont les distances focales de base des parties gauche (sous-zones 201e, 203e et 205e), centrale (sous-zones 201i à 206i) et droite (sous-zones 202e, 204e et 206e) du réflecteur;
A_{GL} et A_{GM} sont des paramètres qui caractérisent l'importance de la déformation du réflecteur au niveau des sous-zones intermédiaires de gauche 201m, 203m et 205m;
A_{DL} et A_{DM} sont des paramètres identiques, mais pour les sous-zones intermédiaires de droite 202m, 204m et 206m.

Pour concevoir un réflecteur conforme à l'invention, les paramètres de dimensions en "y" définies ci-dessus et la focale f_{G} sont tout d'abord choisis, puis on choisit ensuite l'importance de la largeur à donner au faisceau, représentée par les ouvertures angulaires, dans des plans parallèles aux deux demi-coupures, des portions du faisceau engendrées par les sous-zones intermédiaires de gauche et de droite. Ces ouvertures angulaires sont notées Θ_{G} et Θ_{D}, respectivement.

Les paramètres A_{GL} et A_{DL} sont définis par :

${\text{A}}_{\text{GL}} {\text{= (tgΘ}}_{\text{G}} {\text{)/(y}}_{\text{GM}} {\text{-y}}_{\text{GL}} \text{) (1)}$

et ${\text{A}}_{\text{DL}} {\text{= (tgΘ}}_{\text{D}} {\text{)/(y}}_{\text{DM}} {\text{-y}}_{\text{DL}} \text{) (2)}$

On détermine ensuite la valeur de f_{C} en posant :

${\text{f}}_{\text{C}} {\text{= f}}_{\text{G}} {\text{+ Δf}}_{\text{G}} \text{(3)}$

Δf_{G} étant choisi égal à la solution supérieure de l'équation du second degré suivante :

${\text{4X² + 4(AA + f}}_{\text{G}} {\text{)X - y}}_{\text{G}} {\text{.y}}_{\text{GM}} {\text{+ 4AA.f}}_{\text{G}} \text{= 0 (4)}$

où
le paramètre A_{GM} est alors calculé par la formule suivante :
Pour calculer la focale f_{D}, on pose de même :

${\text{f}}_{\text{D}} {\text{= f}}_{\text{C}} {\text{+ Δf}}_{\text{D}} \text{(7)}$

où Δf_{D} est la solution supérieure de l'équation :

${\text{-4X² + 4(BB - f}}_{\text{C}} {\text{)X + 4f}}_{\text{C}} {\text{.BB + y}}_{\text{D}} {\text{.y}}_{\text{DM}} \text{= 0 (8)}$

où
On calcule ensuite A_{DM} de la façon suivante :
Tous les paramètres sont ainsi définis, en étant pour certains choisis par le concepteur et, pour les autres, calculés à partir des premiers comme indiqué ci-dessus.

On va maintenant indiquer les équations des diverses zones 201 à 206 du réflecteur, dans le repère orthonormé [0,x,y,z] tel qu'illustré sur les figures 1a et 1b.

Pour les zones 203 et 204, l'équation est la suivante:
avec

${\text{V = (α + α ′)|y| - αy}}_{\text{L}} {\text{- α ′y}}_{\text{M}}$

Dans cette équation, ℓ représente la demi-longueur du filament, α₁ est égal à y/|y|, et ε est égal à z/|z|. En outre, les valeurs que prennent les paramètres α, α', y_{L}, y_{M} et f₀ apparaissant pour la première fois dans cette équation varient en fonction de la valeur de la coordonnée y sur l'axe y′Oy, et sont indiquées dans le tableau I suivant :

Les surfaces réfléchissantes des zones 205 et 206 sont définies par l'équation (11) ci-dessus, mais en remplaçant les coordonnées x, y et z par des coordonnées X, Y et Z définies de la façon suivante :

$\text{Y = y.cosβ + z.sinβ}$
$\text{Z = -y.sinβ + z.cosβ}$

La nouvelle équation obtenue, non écrite afin d'éviter d'alourdir la description, sera notée (12).

On peut noter que ce changement de coordonnées revient dans la pratique à faire tourner la surface définie par l'équation (11) autour de l'axe Ox, d'un angle β qui est l'angle de relèvement de la demi-coupure de droite du faisceau.

Enfin, les surfaces réfléchissantes des zones 201 et 202 sont définies par l'équation suivante :
ou

$\text{ρ = √(y² + z²)}$

Les valeurs prises par les paramètres apparaissant dans cette équation varient ici encore en fonction de la position de la coordonnée y sur l'axe y′Oy, conformément au tableau II ci-dessous.

On a représenté sur les figures 3a à 3g, sous forme d'images du filament 100 sur un écran de projection normalisé [H,h,v], la répartition lumineuse obtenue avec les diverses sous-zones du réflecteur tel que décrit en détail ci-dessous la correspondance entre chacune de ces figures et la ou les sous-zones considérées.

| Figure | Sous-zone(s) |
|---|---|
| 3a | 201i à 206i |
| 3b | 201m, 205m |
| 3c | 202m, 206m |
| 3d | 204m |
| 3e | 203m |
| 3f | 201e, 202e, 205e, 206e |
| 3g | 203e, 204e |

Comme on l'observe sur la figure 3b, les zones intermédiaires 201m et 205m élargissent la portion considérée du faisceau non pas latéralement suivant hh, mais bien suivant la demi-coupure inclinéee Hc. Celle-ci est donc prolongée sur le côté avec une étendue substantielle et une définition qui reste excellente. Dans la pratique, cela se traduit par un accroissement de la portée du projecteur de croisement au niveau du bas côté, pour un plus grand confort de conduite, comme le montre bien la figure 4, qui illustre la répartition lumineuse donnée par l'ensemble du réflecteur, également sous forme d'images du filament projetées sur [H,h,v].

On a représenté sur la figure 5 une vue de face d'un réflecteur conforme à la présente invention, susceptible d'émettre un faisceau antibrouillard, c'est à dire limité par une coupure définie par deux demi-plans horizontaux situés tous deux au même niveau.

Le réflecteur 200 comprend une zone centrale 210, deux zones intermédiaires 220, 230 et deux zones extérieures 240, 250.

Les zones centrale et extérieures sont réalisées conformément aux enseignements du brevet français No.2 536 503 auquel on se reportera pour plus de détails. On peut indiquer simplement que ce document enseigne un réflecteur à surface lisse dont la forme est conçue pour qu'il engendre par lui-même la coupure horizontale sus-mentionnée. La seule différence par rapport à ce brevet réside en ce que des distances focales de base différentes sont utilisées pour chacune de ces trois zones.

Les zones intermédiaires 220, 230 sont construites de la même manière que la sous-zone 205m sur les figures 2b et 2c. Plus précisément, en utilisant les mêmes paramètres que pour la surface du réflecteur des figures 1a et 1b, l'équation de l'ensemble de la surface du réflecteur selon cette seconde forme de réalisation est identique à l'équation (11) exposée plus haut.

Dans ce cas, les deux demi-coupures étant horizontales, la déviation impartie aux rayons par les zones intermédiaires s'effectue dans des plans horizontaux.

On a illustré sur les figures 6a à 6d, par des images du filament engendrées par le réflecteur nu et projetées sur un écran normalisé [H,h,v], la répartition lumineuse obtenue avec chacune des zones de ce réflecteur.

La figure 6a correspond à la partie centrale 210 du réflecteur, la figure 6b correspond à la zone intermédiaire gauche 220, la figure 6c correspond à la zone intermédiaire droite 230 et la figure 6d correspond aux zones extérieures 240 et 250.

La figure 7 illustre quant à elle, par un ensemble de courbes isocandéla dans ce même écran de projection, la répartition lumineuse obtenue avec l'ensemble du réflecteur.

On constate que la coupure horizontale est définie avec une bonne netteté sur une grande largeur.

On va maintenant expliquer, en référence aux figures 8a à 8c, un autre avantage de la présente invention par rapport aux projecteurs de la technique antérieure, dans le cas où le projecteur, que ce soit un projecteur de croisement ou un projecteur anti-brouillard, comporte un écran ou cache de lumière directe.

On a illustré sur les coupes horizontales des figures 8a à 8c des projecteurs comprenant une lampe (non illustrée), un réflecteur 200 et une glace frontale 300, en l'espèce une glace disposée en biais. A l'avant de la lampe est prévu un cache de lumière directe 110 disposé de telle sorte qu'aucun rayon lumineux émis par le filament ne puisse atteindre directement la glace 300. Un tel cache, en forme générale de cylindre obturé à son extrémité éloignée de la lampe, a pour objet, de façon connue, d'éviter que des rayons ne sortent du projecteur au-dessus de la coupure. Tout éblouissement des conducteurs venant en sens inverse est ainsi évité.

Sur les figures 8a et 8b, le réflecteur est réalisé conformément à la demande de brevet français No. 2 609 148, c'est-à-dire qu'il comporte un fond différent de celui d'un projecteur à surface complexe classique et destiné à modifier la convergence des rayons lumineux réfléchis par ledit fond. Dans le cas de la figure 8a, le fond F est divergent, ce qui provoque au niveau de la glace de fermeture d'importants mélanges entre les images engendrées par le fond et celles engendrées par les bords B du réflecteur (plus précisément dans la zone 300a de la glace). Il est ainsi impossible d'assurer à l'aide de ladite glace un traitement sélectif des diverses parties du faisceau, par exemple des grandes images (provenant du fond) donnant au faisceau sa largeur et son épaisseur et des petites images (provenant des bords) définissant la tache de concentration du faisceau.

Lorsqu'on utilise au contraire un fond F convergent, on évite ainsi avantageusement les mélanges d'images au niveau de la glace. Cependant, une proportion non négligeable des rayons réfléchis par le fond, du fait de cette convergence, est maintenant interceptée par le cache de lumière directe 110. Il en résulte une baisse du rendement lumineux ainsi qu'une diminution de la largeur du faisceau, puisque ce sont les rayons qui sont les plus inclinés latéralement qui sont interceptés.

Un réflecteur conforme à la présente invention est illustré sur la figure 8c. On peut observer que, du fait que le réflecteur est modifié non pas au fond F mais dans des régions intermédiaires I entre le fond F et les bords B. Une telle solution cumule les avantages des solutions connues des figures 8a et 8b, sans en avoir les inconvénients: il n'existe pratiquement pas de mélange entre les grandes images du filament engendrées par le fond et les zones intermédiaires et les petites images engendrées par les bords, et en même temps le cache de lumière directe ne vient occulter sensiblement aucun rayon. Plus précisément, les rayons convergents réfléchis par les zones modifiées I sont suffisamment éloignés du cache pour contourner celui-ci (rayons R_{I} sur la figure 8c).

Bien entendu, la présente invention n'est pas limitée aux formes de réalisation décrites ci-dessus et représentées sur les dessins, mais l'homme de l'art saura y apporter toute variante ou modification conforme à son esprit.

En particulier, il est clair que l'invention est applicable à des projecteurs dont le réflecteur n'a pas la même étendue latérale d'un côté et de l'autre de la lampe, comme dans le cas de la figure 8c. Et dans un cas limite, le réflecteur peut ne comporter qu'une seule zone de bord (par exemple, sur la figure 1b, les sous-zones 201e, 203e et 205e ou bien les sous-zones extérieures opposées peuvent ne pas exister, et sur la figure 5, l'une des zones 240 et 250 peut ne pas exister.

En outre, l'homme de l'art saura adapter l'invention au cas d'un projecteur à coupure normalisée en vigueur aux Etats-Unis d'Amérique, définie par deux demi-plans horizontaux décalés en hauteur.

## Revendications

1. Projecteur de véhicule automobile, du type comprenant une lampe à filament (100), un réflecteur (200) définissant un axe optique (0x) et une glace de fermeture (300), le filament émettant librement tout autour de lui en direction radiale et le réflecteur présentant une surface réfléchissante essentiellement continue et lisse qui réfléchit les rayons émis par le filament de telle sorte qu'ils soient en majorité situés au-dessous d'une coupure (hHc; hh) constituée par deux demi-plans de hauteurs et d'inclinaisons données, caractérisé en ce que la surface réfléchissante comporte une zone centrale (201i-206i; 210), deux zones intermédiaires (201m, 203m, 205m; 202m, 204m, 206m; 220, 230) situées de part et d'autre de la zone centrale et s'y raccordant avec continuité, qui réfléchissent les rayons issus du filament en leur impartissant une déviation substantielle dans des plans essentiellement parallèles au demi-plan de coupure à la définition duquel le rayon participe, et au moins une zone de bord (201e, 203e, 205e; 202e, 204e, 206e; 240, 250) située à l'extérieur de l'une des zones intermédiaires et s'y raccordant avec continuité, qui réfléchit les rayons issus du filament pour qu'ils se propagent dans des plans essentiellement verticaux et parallèles à l'axe optique.

2. Projecteur selon la revendication 1, caractérisé en ce qu'il comprend deux zones de bord (201e, 203e, 205e; 202e, 204e, 206e; 240, 250) situées respectivement à l'extérieur des deux zones intermédiaires (201m, 203m, 205m; 202m, 204m, 206m; 220, 230).

3. Projecteur selon l'une des revendications 1 et 2, dans lequel la coupure est constituée par un demi-plan horizontal (hH) et un demi-plan (Hc) incliné au dessus de l'horizontale d'un angle (β) dit angle de relèvement de coupure, correspondant à un faisceau de croisement européen, caractérisé en ce que le filament (100) est disposé parallèlement à l'axe optique (0x) et au-dessus de celui-ci de telle sorte que sa surface émissive soit sensiblement tangente audit axe optique, en ce que le réflecteur est en outre subdivisé en deux premières zones (201, 202) basées sur des portions de paraboloïdes s'étendant symétriquement de part et d'autre de l'axe optique entre deux plans passant par ce dernier, l'un horizontal et l'autre incliné par rapport à l'horizontale de l'angle de relèvement de coupure, et deux secondes zones (203, 206; 204 205) qui prolongent lesdites premières zones respectivement au-dessus et au-dessous de celles-ci en formant des images du filament dont tous les points les plus hauts sont situés au voisinage de la coupure, et en ce que la zone centrale, les zones intermédiaires et la ou les zones de bord sont formées respectivement par des sous-zones intérieures (201i-206i), intermédiaires (201m-206m) et extérieures (201e-206e) de chacune desdites premières et secondes zones.

4. Projecteur selon l'une quelconque des revendications 1 à 3, caractérisé en ce que la zone centrale et la ou les zones de bord ont des distances focales de base (f_{C}; f_{G}, f_{D}) différentes.

5. Projecteur selon la revendication 4, rattachée à la revendication 3, caractérisé en ce que, en projection dans un plan perpendiculaire à l'axe optique, les sous-zones intermédiaires (201m, 202m) desdites premières zones du réflecteur sont délimitées latéralement par des portions de cercles, tandis que les sous-zones intermédiaires (203m-206m) desdites secondes zones sont limitées latéralement par des segments de droites perpendiculaires aux demi-plans de coupure considérés, les extrémités des portions de cercle étant alignées avec les extrémités adjacentes des demi-droites associées.

6. Projecteur selon la revendication 5, caractérisé en ce que les surfaces des premières zones (201, 202) du réflecteur sont définies par l'équation (13), tandis que les surfaces des secondes zones (203, 206; 204, 205) sont définies par les équations suivantes:
Pour les secondes zones (203 et 204) : avec
${\text{V = (α + α')|y| - αy}}_{\text{L}} {\text{- α'y}}_{\text{M}}$
où ℓ représente la demi-longueur du filament, α₁ est égal à y/ y , ε est égal à z/|z|, et α, α',y_{L}, y_{M} et :\z\X et α, α', y_{L}, y_{M}, et f₀ varient en fonction de la valeur de la coordonnée y sur l'axe y'Oy, comme indiqué ci-dessous : Pour les secondes zones (205 et 206): même équation que (11) mais en remplaçant les coordonnées x, y et z par des coordonnées X, Y et Z définies de la façon suivante :
$\text{Y = y.cosβ + z.sinβ}$
$\text{Z = -y.sinβ + z.cosβ}$

7. Projecteur selon l'une des revendications 1 et 2, dans lequel la coupure est constituée par deux demi-plans horizontaux (hH, Hh) de même niveau et correspond à un faisceau antibrouillard, caractérisé en ce que le filament (100) est disposé parallèlement à l'axe optique et au-dessus de celui-ci de telle sorte que sa surface émissive soit sensiblement tangente audit axe optique et en ce que la surface du réflecteur (200) est définie par l'équation ci-dessous : où ℓ représente la demi-longueur du filament, α₁ est égal à y/ y , ε est égal à z/|z|, et α, α', y_{L}, y_{M} et f₀ varient en fonction de la valeur de la coordonnée y sur l'axe y'Oy, comme indiqué ci-dessous :

8. Projecteur selon l'une des revendications précédentes, comprenant en outre un cache de lumière directe (110) disposé en avant de la lampe, caractérisé en ce que la distance (y_{G}, y_{D}) entre le centre (0) du réflecteur et le début des zones intermédiaires est choisie sufisamment grande pour que les rayons déviés vers l'intérieur par les zones intermédiaires ne soient pas occultés par ledit cache.

9. Projecteur selon la revendication 1, caractérisé en ce que, en projection dans un plan perpendiculaire à l'axe optique, les zones intermédiaires sont délimitées latéralement au moins en partie par des segments de droites respectivement perpendiculaires aux demi-plans de coupure considérés. perpendiculaire à l'axe optique, les zones intermédiaires sont délimitées latéralement au moins en partie par des segments de droites respectivement perpendiculaires aux demi-plans de coupure considérés.

## Claims

1. A motor vehicle headlight of the type comprising a lamp having a filament (100), a reflector (200) defining an optical axis (Ox), and a closure glass (300), the filament emitting light freely in all radial directions thereabout and the reflector having a smooth and essentially continuous reflecting surface which reflects the rays emitted by the filament in such a manner as to cause the majority of them to be situated beneath a cut-off (hHc; hh) constituted by two half-planes of given height and slope, the headlight being characterized in that the reflecting surface comprises a central zone (201i- 206i; 210), two intermediate zones (201m, 203m, 205m; 202m, 204m, 206m; 220, 230) situated on either side of the central zone and connected thereto with continuity, which intermediate zones reflect the light rays from the filament by imparting a substantial deflection thereto in planes essentially parallel to the cut-off half-plane with the rays participating in defining said cut-off, and at least one peripheral zone (201e, 203e, 205e; 202e, 204e, 206e; 240, 250) situated beyond one or both intermediate zones and being connected thereto with continuity, the peripheral zone(s) reflecting the rays from the filament so that they propagate in planes which are essentially vertical and parallel to the optical axis.

2. A headlight according to claim 1, characterized in that it includes two peripheral zones (201e, 203e, 205e; 202e, 204e, 206e; 240, 250) situated beyond respective ones of the two intermediate zones (201m, 203m, 205m; 202m, 204m, 206m; 220, 230).

3. A headlight according to claim 1 or 2, in which the cut-off is constituted by a horizontal half-plane (hH) and a half-plane (Hc) sloping above the horizontal by a cut-off lift angle (β) and corresponding to a European dipped beam, the headlight being characterized in that the filament (100) is disposed parallel to the optical axis (Ox) and above the optical axis so that its light-emitting surface is substantially tangential to said optical axis, in that the reflector is additionally subdivided into two first zones (201, 202) based on portions of paraboloids extending symmetrically on either side of the optical axis between two planes including the optical axis, one of said planes being horizontal and the other sloping relative to the horizontal at the cut-off lift angle, two second zones (203, 206; 204, 205) extending said first zones respectively above and below said zones and forming images of the filament in which the topmost points lie in the vicinity of the cut-off, and in that the central zone, the intermediate zones, and the peripheral zone(s) are respectively constituted by inner subzones (201i-206i), intermediate subzones (201m-206m), and outer subzones (201e-206e) in each of said first and second zones.

4. A headlight according to any one of claims 1 to 3, characterized in that the central zone and the peripheral zone(s) have different design focal lengths (f_{C}; f_{G}; f_{D}).

5. A headlight according to claim 4, as dependent on claim 3, characterized in that when projected onto a plane perpendicular to the optical axis, the intermediate subzones (201m, 202m) of said first zones of the reflector are laterally delimited by portions of circles, whereas the intermediate subzones (203m-206m) of said second zones are laterally delimited by segments of straight lines perpendicular to the cut-off half-planes in question, with the straight lines being tangential to the ends of the associated portions of circles.

6. A headlight according to claim 5, characterized in that the surfaces of the first zones (201, 202) of the reflector are defined by equation (13), whereas the surfaces of the second zones (203, 206; 204, 205) are defined by the following equations:
for the second zones (203 and 204): where
${\text{V = (α + α')|y| - αy}}_{\text{L}} {\text{- α'y}}_{\text{M}}$
where *l* represents the half length of the filament, α₁ is equal to y/|y|, ε is equal to z/|z| and α, α', y_{L}, y_{M}, and f₀ vary as a function of the Y coordinate along the axis y'Oy, as given below: for the second zones (205 and 206): the same equation as (11) but replacing the coordinates x, y, and z by coordinates X, Y, and Z defined as follows:
$\text{Y = y.cosβ + z.sinβ}$
$\text{Z = -y.sinβ + z.cosβ}$

7. A headlight according to claim 1 or 2, in which the cut-off is constituted by two horizontal half-planes (hH, Hh) at the same level, and corresponding to the beam from a foglight, the headlight being characterized in that the filament (100) is disposed parallel to the optical axis and above the optical axis in such a manner that its light-emitting surface is substantially tangential to said optical axis, and in that the surface of the reflector (200) is defined by the following equation: where
${\text{V = (α + α')|y| - αy}}_{\text{L}} {\text{- α'y}}_{\text{M}}$
where *l* represents the half length of the filament, α₁ is equal to y/|y|, ε is equal to z/|z| and α, α', y_{L}, y_{M}, and f₀ vary as a function of the Y coordinate along the axis y'Oy, as given below:

8. A headlight according to any preceding claim, further including a direct light mask (110) disposed in front of the lamp, the headlight being characterized in that the distance (y_{G}, y_{D}) between the center (O) of the reflector and the beginnings of the intermediate zones is selected to be large enough to prevent the rays that are deflected inwards by the intermediate zones being intercepted by said mask.

9. A headlight according to claim 1, characterized in that when projected onto a plane perpendicular to the optical axis, the intermediate zones are laterally delimited at least in part by segments of straight lines perpendicular respectively to the cut-off half-planes in question.

## Patentansprüche

1. Scheinwerfer für ein Kraftfahrzeug, enthaltend eine Fadenlampe (100), einen Reflektor (20) zur Definition einer optischen Achse (0x) und eine Verschlußscheibe (300), wobei der Faden rundherum in radialer Richtung frei abstrahlt und der Reflektor eine im wesentlichen durchgehende und glatte Reflexionsebene aufweist, die die vom Faden ausgehenden Strahlen so reflektiert, daß sie sich größtenteils unterhalb einer Abtrennung (hHc; hh), bestehend aus zwei Halbebenen bestimmter Höhe und Neigung, befinden, **dadurch gekennzeichnet,** daß die Reflexionsebene einen mittleren Bereich (201i-206i; 210), zwei Zwischenbereiche (201m, 203m, 205m; 202m, 204 m, 206m; 220, 230) aufweist, die beiderseits des mittleren Bereichs liegen und damit durchgehend verbunden sind und die die vom Faden ausgehenden Strahlen reflektieren und diesen dabei eine erhebliche Abweichung in den Ebenen vermitteln, die im wesentlichen parallel zur Abtrennungshalbebene verlaufen, zu deren Definition der Strahl beiträgt, sowie wenigstens einen Randbereich (201e, 203e, 205e; 202e, 204e, 206e; 240, 250), der außerhalb eines der Zwischenbereiche liegt und damit durchgehend verbunden ist und der die vom Faden ausgehenden Strahlen reflektiert, damit sich diese in den im wesentlichen vertikal und parallel zur optischen Achse verlaufenden Ebenen ausbreiten.

2. Scheinwerfer nach Anspruch 1, **dadurch gekennzeichnet,** daß er zwei Randbereiche (201e, 203e, 205e; 202e, 204e, 206e; 240, 250) umfaßt, die jeweils außerhalb der beiden Zwischenbereiche 201m, 203m, 205m; 202m, 204m, 206m; 220, 230) liegen.

3. Scheinwerfer nach einem der Ansprüche 1 und 2, wobei die Abtrennung aus einer horizontalen Halbebene (hH) und einer Halbebene (Hc) besteht, die oberhalb der Horizontalen um einen Winkel (β) geneigt ist, der als Abtrennungspeilwinkel bezeichnet wird und einem europäischen Verkehrsbündel entspricht, **dadurch gekennzeichnet,** daß der Faden (100) parallel zur optischen Achse (0x) und oberhalb derselben so angeordnet ist, daß seine Abstrahlfläche im wesentlichen tangential zur genannten optischen Achse verläuft, daß der Reflektor außerdem in zwei erste Bereiche (201, 202) unterteilt ist, die auf Paraboloidabschnitten basieren, welche sich beiderseits der optischen Achse zwischen zwei durch letztere verlaufenden Ebenen symmetrisch erstrecken, und zwar einer horizontalen Ebene und einer anderen Ebene, die im Verhältnis zur Horizontalen um den Abtrennungspeilwinkel geneigt ist, sowie zwei zweite Bereiche (203, 206; 204, 205), die die genannten ersten Bereiche oberhalb bzw. unterhalb derselben verlängern und dabei Fadenabbildungen erzeugen, deren sämtliche oberen Punkte in der Nähe der Abtrennung liegen, und daß der mittlere Bereich, die Zwischenbereiche und der oder die Randbereiche jeweils durch innenliegende Unterbereiche (201i-206i), Zwischenbereiche (201m-206m) und Außenbereiche (201e-206e) jedes der genannten ersten und zweiten Bereiche gebildet werden.

4. Scheinwerfer nach einem der Ansprüche 1 bis 3, **dadurch gekennzeichnet,** daß der mittlere Bereich und der oder die Randbereiche unterschiedliche Grund-Brennweiten (fC; fG, fD) besitzen.

5. Scheinwerfer nach Anspruch 4 in Verbindung mit Anspruch 3, **dadurch gekennzeichnet,** daß die Unter-Zwischenbereiche (201m, 202m) der genannten ersten Bereiche des Reflektors bei Projektion in einer lotrecht zur optischen Achse verlaufenden Ebene seitlich durch Kreisabschnitte begrenzt werden, während die Unter-Zwischenbereiche (203m-206m) der genannten zweiten Bereiche seitlich durch Geraden-Segmente begrenzt werden, die lotrecht zu den betreffenden Abtrennungs-Halbebenen verlaufen, wobei die Enden der Kreisabschnitte mit den angrenzenden Enden der zugehörigen Halbgeraden fluchten.

6. Scheinwerfer nach Anspruch 5, **dadurch gekennzeichnet,** daß die Flächen der ersten Bereiche (201, 202) des Reflektors durch die Gleichung (13) definiert sind, während die Flächen der zweiten Bereiche (203, 206; 204, 205) durch folgende Gleichungen definiert sind:
Für die zweiten Bereiche (203 und 204): wobei
$\text{V = (α + α')|y| - αyL - α'yM}$
worin ℓ die halbe Fadenlänge bezeichnet, α1 gleich y/y ist, ε gleich z/|z| ist, und α, α', yL, yM und fO je nach dem Wert der Koordinaten y an der Achse y'Oy variieren, wie nachstehend angegeben: Für die zweiten Bereiche (205 und 206): dieselbe Gleichung wie (11), wobei jedoch die Koordinaten x, y und z durch die Koordinaten X, Y und Z ersetzt werden, die wie folgt definiert sind:
$\text{Y = y.cosβ + z.sinβ}$
$\text{Z = -y.sinβ + z.cosβ}$

7. Scheinwerfer nach einem der Ansprüche 1 und 2, wobei die Abtrennung aus zwei horizontalen Halbebenen (hH, Hh) des gleichen Niveaus besteht und einem Nebelscheinwerferbündel entspricht, **dadurch gekennzeichnet,** daß der Faden (100) parallel zur optischen Achse und oberhalb derselben so angeordnet ist, daß seine Abstrahlfläche im wesentlichen tangential zur genannten optischen Achse verläuft und daß die Fläche des Reflektors (200) durch nachstehende Gleichung definiert ist: worin ℓ die halbe Fadenlänge bezeichnet, α1 gleich y/y ist, ε gleich z/|z| ist, und α, α', yL, yM und fO je nach dem Wert der Koordinaten y an der Achse y'Oy variieren, wie nachstehend angegeben:

8. Scheinwerfer nach einem der vorherigen Ansprüche, außerdem enthaltend eine Direktlichtabdeckung (110), die vor der Lampe angeordnet ist, **dadurch gekennzeichnet,** daß der Abstand (yG, yD) zwischen dem Zentrum (0) des Reflektors und dem Beginn der Zwischenbereiche ausreichend groß gewählt ist, damit die durch die Zwischenbereiche nach innen abgelenkten Strahlen nicht durch die genannte Abdeckung abgehalten werden.

9. Scheinwerfer nach Anspruch 1, **dadurch gekennzeichnet,** daß die Zwischenbereiche bei Projektion in einer lotrechten Ebene zur optischen Achse seitlich wenigstens teilweise durch Geraden-Segmente begrenzt sind, die jeweils lotrecht zu den betreffenden Abtrennungs-Halbebenen verlaufen.
